# EUROPÄISCHE PATENTSCHRIFT

(11) **EP 1 929 840 B1**
(45) Veröffentlichungstag und Bekanntmachung des Hinweises auf die Patenterteilung: **16.10.2013**
(21) Anmeldenummer: 06792627.9
(22) Anmeldetag: 01.08.2006
(51) Int. Cl.: F24C 15/10

(54) **HALTEANORDNUNG FÜR EINE KOCHFELDPLATTE EINES GARGERÄTES**
MAINTAINING ARRANGEMENT FOR A HOB OF A COOKING APPLIANCE
DISPOSITIF DE SUPPORT POUR PLAQUE DE CUISSON DE CUISINIÈRE

(30) Priorität: 29.08.2005 DE 102005040884
(43) Veröffentlichungstag der Anmeldung: 11.06.2008
(73) Patentinhaber: BSH Bosch und Siemens Hausgeräte GmbH, 81739 München (DE)
(72) Erfinder: HUBER, Johann, 83334 Inzell (DE); EDLMANN, Manfred, 83530 Schnaitsee (DE); FALKINGER, Ulrich, 83301 Traunreut (DE); KOJER, Mario, 83342 Tacherting (DE); STEINER, Herbert, 83278 Traunstein (DE); STITZL, Bernd, 83362 Surberg (DE)
(86) Internationale Anmeldenummer: PCT/EP2006/064879
(87) Internationale Veröffentlichungsnummer: WO 2007/025823

(56) Entgegenhaltungen:
- EP-A- 1 651 022
- DE-A1- 10 015 973
- DE-U1- 20 316 002

## Beschreibung

Die vorliegende Erfindung betrifft eine Halteanordnung für eine Kochfeldplatte eines Gargerätes zum Halten von zumindest einem Funktionsmodul an der Unterseite der Kochfeldplatte, mit zumindest einem mit der Unterseite der Kochfeldplatte verbindbaren Halteelement, welches einen Halterungsbereich aufweist, der zum Befestigen des jeweiligen Funktionsmoduls an dem Halteelement vorgesehen ist,

Beispielsweise aus der Druckschrift DE 100 15 973 A1 ist ein Gargerät als Haushaltsgerät bekannt. Das Gargerät weist eine Kochmulde auf, die eine scheibenförmige Kochfeldplatte aus Glas oder einer Glaskeramik umfasst. Unterhalb der Kochfeldplatte befinden sich üblicherweise Heizeinrichtungen und ein Anzeige- und ein Bedientableau, an dem dem Benutzer Informationen in Form von Leuchtanzeigen visualisiert werden und dem dem Benutzer die Betätigung einzelner Bedienfunktionen ermöglicht wird. Dazu können entsprechende Betätigungsflächen vorgesehen sein. Zur Anzeige und zur Erfassung einer etwaigen Betätigung ist an der Unterseite der Kochfeldplatte eine Anzeige- und/oder Betätigungseinrichtung angeordnet. Diese umfasst eine Trägerplatine und an deren Oberseite mehrere Anzeigeelemente und mehrere Betätigungselemente. Zur Halterung der Anzeige- und/oder der Bedieneinrichtung, welche quasi einem Funktionsmodul entspricht, ist ein Halteteil als Halterahmen vorgesehen. Der Halterahmen weist eine rechteckförmige Form auf. Das als Anzeige- und/oder Bedieneinrichtung ausgebildete Funktionsmodul ist an dem Haltrahmen befestigt.

Aus der Druckschrift DD 300 559 A5 ist eine weitere Kochmulde mit einem an einer Glaskeramik-Kochfeldplatte befestigten Strahlungsheizkörper bekannt. Bei der bekannten Kochmulde wird der als Funktionsmodul ausgebildete Strahlungsheizkörper mittels einem als U-förmiger Winkel ausgebildeten Halteelement an der Unterseite der Kochfeldplatte befestigt. Dazu ist der U-förmige Winkel mit einem Schenkel an der Unterseite der Kochfeldplatte angeklebt und mit einem anderen Schenkel mit einer Heizkörperlasche des Strahlungsheizkörpers über eine Schraube verbunden.

Bei den bekannten Kochmulden sind für jedes an der Unterseite der Kochfeldplatte zu befestigendes Funktionsmodul, wie z.B. der Anzeige- und/oder Bedieneinrichtung, der Heizeinrichtung oder dergleichen, auch unterschiedliche ausgestaltete Halteelemente erforderlich. Dies deshalb, weil aufgrund der unterschiedlichen Abmessungen und konstruktiven Gestaltungen der jeweiligen Funktionsmodule entsprechend angepasste Halteelemente verwendet werden müssen, um die verschiedenen Funktionsmodule sicher an der Unterseite der Kochfeldplatte zu fixieren. Somit sind bei den bekannten Kochmulden Halteanorderungen erforderlich, welche eine Vielzahl von unterschiedlichen Bauteilen zum Befestigen der Funktionsmodule erfordern. Dadurch werden die Herstellungskosten derartiger Halteanordnungen bzw. der Kochmulden erhöht, da eine Vielzahl von Werkzeugen zum Herstellen der unterschiedlichen Bauteile erforderlich sind.

Der vorliegenden Erfindung liegt die Aufgabe zugrunde, eine Halteanordnung der eingangs genannten Gattung bereit zu stellen, bei der in einfacher und kostensparender Weise Funktionsmodule befestigt werden können.

Diese Aufgabe wird erfindungsgemäß durch die Merkmale des Patentanspruches 1 gelöst. Weitere vorteilhafte Ausgestaltungen ergeben sich insbesondere aus den Unteransprüchen.

Demnach wird eine Halteanordnung für eine Kochfeldplatte eines beliebigen Gargerätes zum Halten von zumindest einem Funktionsmodul an der Unterseite der Kochfeldplatte vorgeschlagen, mit zumindest einem Halteelement oder dergleichen, das mit der Unterseite der Kochfeldplatte, beispielsweise durch Ankleben oder dergleichen, verbunden ist. Erfindungsgemäß ist das Halteelement mit mehreren unterschiedlich gestalteten Halterungsbereichen ausgerüstet, sodass auch unterschiedlich ausgestaltete Funktionsmodule mit jedem Halteelement befestigt werden können, ohne dass unterschiedliche Arten von Halteelementen verwendet werden müssen. Daher sind im Sinne einer Bauteilreduzierung die Halteelemente derart an die zu befestigenden unterschiedlich ausgebildeten Funktionsmodule angepasst ist, das keine verschiedenen Halteelemente erforderlich sind.

Auf diese Weise wird quasi durch die erfindungsgemäße Halteanordnung ein Universalhalter vorgeschlagen, mit dem jeweils beliebige Funktionsmodule an der Unterseite der Kochfeldplatte befestigbar sind. Somit können mit der vorgeschlagenen Halteanordnung unterschiedlich ausgestaltete Funktionsmodule mit unterschiedlichen Abmessungen mit einer Art Halteelement an der Unterseite der Kochfeldplatte fixiert werden. Als Funktionsmodule können mit der erfindungsgemäßen Halteanordnung z. B. Zonenzuschalter, Netzanschlüsse, Zugentlastungen, Anzeigeplatinen, Berührungsfeldansteuerungen, Knebelhalterungen, Restwärmeanzeigen, Heizeinrichtungen oder dergleichen an der Unterseite unabhängig von Kochmulde befestigt werden.

Aufgrund der universellen Ausgestaltung der vorgeschlagenen Halteanordnung kann eine Anpassung an die Bedürfnisse der Funktionsmodulbefestigung und der Montage, optimal erfolgen, so dass eine automatische Bestückung beispielsweise mit einem Bestückungsautomat bei den Kochmulden erfolgen kann. Ein bei der bekannten Halteanordnung erforderlicher Montagerahmen wird dazu nicht benötigt, so dass geringe Werkzeugkosten realisiert werden. Zudem kann jedes zu befestigende Funktionsmodul je nach Ausstattungsvariante des Gargerätes an beliebigen Positionen der Kochfeldplatte befestigt werden. Somit können Lagevarianten der Funktionsmodule sofort durch eine Änderung in dem Ansteuerprogramm der Montage- bzw. Bestückungseinrichtung realisiert werden.

Eine vorteilhafte Weiterbildung der vorliegenden Erfindung kann vorsehen, dass das Halteelement Halterungsbereiche oder dergleichen aufweist, die unterschiedliche Befestigungsarten ermöglichen. Somit kann die vorgeschlagene Halteanordnung unterschiedlichen Befestigungsarten bzw. -möglichkeiten zum Befestigen der Funktionsmodule anbieten. Beispielsweise kann mit ein und demselben Halteelement ein Funktionsmodul verschraubt und ein weiteres Funktionsmodul z.B. verrastet werden. Es sind auch andere Kraft und/oder formschlüssige Befestigungsarten realisierbar.

Eine mögliche Ausführungsform der erfindungsgemäßen Halteanordnung kann vorsehen, dass das Halteelement einen etwa plattenförmigen Grundkörper oder dergleichen aufweist, an dem die Halterungsbereiche vorgesehen sind. Die plattenförmige Ausgestaltung des Halteelements bietet den Vorteil, dass eine möglichst große Grundfläche erhalten wird, um eine sichere Befestigung des Halteelements an der Unterseite der Kochfeldplatte bzw. der Glaskeramik zu ermöglichen. Es sind auch andere konstruktive Ausführungen denkbar, die ebenfalls eine sichere Befestigung zwischen dem Halteelement und der Kochfeldplatte realisieren.

Vorzugsweise können die jeweils zu befestigenden Funktionsmodule der oben genannten Art oder auch andere ein Gehäuse aufweisen, welches das Funktionsmodule aufnimmt Das Gehäuse kann mit dem Halteelement befestigt werden. Die jeweilige konstruktive Form des Gehäuses ist an die Form des jeweils zu befestigenden Funktionsmoduls angepasst.

Im Rahmen einer vorteilhaften Ausgestaltung der vorliegenden Erfindung kann ein erster Halterungsbereich eine Schraubverbindung zwischen dem Halteelement und dem zu befestigenden Funktionsmodul realisieren. Dabei kann z. B. ein auf dem Grundkörper angeordneter etwa domförmiger Anschraubbereich, z. B. ein Anschraubdom, vorgesehen sein, der vorzugsweise eine Bohrung mit einem Innengewinde aufweist. Somit kann an dem sogenannten Anschraubdom ein entsprechend geformtes Funktionsmodul mit dem Gehäuse mittels Schrauben befestigt werden. Vorzugsweise kann das Gehäuse des zu befestigenden Funktionsmoduls eine mit dem Dom korrespondierende Lasche oder dergleichen aufweisen, die dann mit einer passenden Schraube an dem Dom des Halteelements festgeschraubt werden kann. Es sind auch jedoch andere konstruktive Ausgestaltungen möglich, um eine äquivalente Befestigung zwischen dem Halteelement und dem zu befestigenden Funktionsmodul zu realisieren.

Gemäß einer weiteren möglichen Ausführungsform der vorliegenden Erfindung kann ein zweiter Halterungsbereich als erste Rastverbindung an dem Halteelement ausgebildet sein. Als Rastverbindung kann z.B. ein mit einem Ende an dem Grundkörper verbundenes Profilelement vorgesehen werden. Das freie Ende des Profilelements kann zwei Vorsprünge oder dergleichen umfassen, die als Raststufen ausgebildet sind. Das Gehäuse des zu befestigenden Funktionsmoduls kann zumindest ein elastisches Rastschenkelpaar aufweisen, die im befestigten Zustand des Funktionsmoduls an den korrespondierenden Raststufen oder dergleichen verrastet werden können. Dies ist eine mögliche Ausgestaltung der ersten Rastverbindung, um ein Funktionsmodul sicher an dem Halteelement und somit auch an der Unterseite der Kochfeldplatte lösbar zu befestigen.

Vorzugsweise kann eine mit der Rastverbindung korrespondierende Anlagefläche an dem Profilelement vorgesehen sein. Diese Anlage- bzw. Auflagefläche dient als Gegenlager für die Rastverbindung, sodass das Gehäuse des Funktionsmoduls mit seinen Rastschenkeln an dem Halteelement sicher verspannt ist. Es sind auch andere form- und/oder kraftschlüssige Verbindungen möglich, um Anformungen oder dergleichen des Gehäuses mit Aufnahmen des Halteelements oder auch umgekehrt miteinander zu verbinden.

Eine weitere mögliche Ausgestaltung der vorliegenden Erfindung kann vorsehen, dass das Halteelement der erfindungsgemäßen Halteanordnung einen dritten Halterungsbereich als zweite Rastverbindung umfasst. Die zweite Rastverbindung kann vorzugsweise zwei an das Profilelement geformte Abwinklungen umfassen. Das freie Ende jeder Abwinklung kann an der dem Profilelement zugewandten Seite beispielsweise eine Ausnehmung oder dergleichen aufweisen, in die korrespondierende Rastelemente des Gehäuses des zu befestigenden Funktionsmoduls eingreifen können, um eine formschlüssige Verbindung zu realisieren. Es sind auch andere konstruktive Ausgestaltungen der vorgeschlagenen Rastverbindungen oder dergleichen möglich, um jeweils Gehäuse der zu befestigenden Funktionsmodule sicher an dem Halteelement zu befestigen.

Um die der Unterseite der Kochfeldplatte zugewandte Seite des Grundkörpers des Halteelements mit der Unterseite sicher zu verbinden, kann die der Unterseite zugewandte Seite des Grundkörpers als Klebefläche ausgebildet sein. Besonders vorteilhaft ist dabei, wenn an der vorgenannten Unterseite des Grundkörpers mehrere Abstandsnoppen oder dergleichen angeordnet sind. Auf diese Weise kann einerseits ein vorbestimmter Kleberzwischenraum garantiert werden, sodass eine ausreichende Klebermenge zwischen dem Grundkörper und der Unterseite aufgetragen werden kann, um eine sichere Befestigung zu realisieren. Andererseits kann durch die Abstandsnoppen eine vorbestimmter Abstand und damit eine bestimmte Position des Halteelements realisiert werden.

Nachfolgend wird die vorliegende Erfindung anhand der dazugehörigen Zeichnungen näher erläutert. Es zeigen:
- Figur 1: eine schematische dreidimensionale Ansicht einer Unterseite einer Kochfeldplatte eines Gargerätes mit mehreren Halteelementen einer erfindungemäßen Halteanordnung;
- Figur 2: eine dreidimensionale Ansicht des Halteelements der erfindungsgemäßen Halteanordnung;
- Figur 3: eine weitere dreidimensionale Ansicht des Halteelements gemäß Figur 2;
- Figur 4: eine dreidimensionale Ansicht eines mit der erfindungsgemäßen Halteanordnung befestigten Gehäuses eines Funktionsmoduls;
- Figur 5: eine dreidimensionale Ansicht eines anderen Gehäuses eines Funktionsmoduls, welches mit der erfindungsgemäßen Halteanordnung befestigt ist;
- Figur 6: eine Seitenansicht des an der Unterseite der Kochfeldplatte befestigten Gehäuses gemäß Figur 5; und
- Figur 7: eine dreidimensionale Ansicht eines weiteren Gehäuses zum Befestigen mit der erfindungsgemäßen Halteanordnung.

In den Figuren 1 bis 7 ist die erfindungsgemäße Halteanordnung für eine Kochfeldplatte 1 eines Gargerätes zum Halten von zumindest einem Funktionsmodul an der Unterseite 2 der Kochfeldplatte 1 gezeigt, wobei verschiedene Gehäuseausführungen dargestellt sind.

In Figur 1 ist die Unterseite 2 der Kochfeldplatte 1 gezeigt, an der vier identisch ausgebildete Halteelemente 3 der erfindungsgemäßen Halteanordnung zum Halten von nicht weiter dargestellten Funktionsmodulen angeordnet sind.

In den Figuren 2 und 3 ist jeweils eine vergrößerte dreidimensionale Ansicht des Halteelements 3 dargestellt. Das Halteelement 3 weist einen etwa plattenförmigen Grundkörper 4 auf, an dessen Unterseite 5 mehrere Abstandsnoppen 6 angeordnet sind. Das Halteelement 3 wird mit der Unterseite 5, welche als Klebefläche dient, an der Unterseite 2 der Kochfeldplatte 1 des Gargerätes angeklebt. Die Abstandsnoppen 6 dienen dazu, einen vorbestimmten Abstand zwischen der Unterseite 5 des Grundkörpers 4 und der Unterseite 2 der Kochfeldplatte 1 vorzusehen und damit eine Position des Halteelements 3 in einem vorbestimmten Abstand zu der Unterseite 2 der Kochfeldplatte 1 festzulegen.

Bei der in den Figuren 2 und 3 gezeigten Ausführungsform der erfindungsgemäßen Halteanordnung weist das Halteelement 3 mehrere Halterungsbereiche mit unterschiedlichen Befestigungsarten auf. Ein erster Halterungsbereich dient als Schraubverbindung zwischen dem Halteelement 3 und dem zu befestigenden Funktionsmodul. Die Schraubverbindung wird durch einen Anschraubdom bzw. Dom 7 realisiert, der mit einem Ende an der Oberseite des Grundkörpers 4 des Halteelements 3 angeordnet ist. Das freie Ende des Doms 7 weist eine Bohrung mit einem Innengewinde 8 auf, in das eine Schraube zum Befestigen eines Funktionsmoduls einschraubbar ist.

Als zweiter Halterungsbereich ist eine erste Rastverbindung an dem Halteelement 3 vorgesehen. Die erste Rastverbindung wird durch ein Profilelement 9 gebildet, welches mit einem Ende an dem Grundkörper 4 des Halteelements 3 befestigt ist. Das freie Ende des Profilelements 9 weist zwei symmetrisch zueinander angeordnete Vorsprünge 10, 10' auf, welche jeweils eine Raststufe 11, 11' an dem Halteelement 3 bilden. An den Raststufen 11, 11' kann ein zu befestigendes Funktionsmodul verrastet werden. Ferner sind an dem Profielement 9 Auflageflächen bzw. Anlageflächen 12, 12' vorgesehen, an denen das Funktionsmodul im befestigten Zustand anliegt.

Als dritter Halterungsbereich ist eine zweite Rastverbindung an dem Halteelement 3 vorgesehen. Die zweite Rastverbindung wird durch an dem Profilelement 9 vorgesehene Abwinklung 13, 13' gebildet, die symmetrisch zueinander angeordnet sind. Jede Abwinklung 13, 13' weist jeweils an der dem Profilelement 9 zugewandten Seite eine Ausnehmung 14, 14' auf, an der das Gehäuse des zu befestigenden Funktionsmoduls verrastet werden kann.

In den Figuren 4 bis 7 sind verschiedene Gehäusearten von zu befestigenden Funktionsmodulen dargestellt, welche mit der erfindungsgemäßen Halteanordnung an der Unterseite 2 der Kochfeldplatte 1 befestigt werden.

In Figur 4 ist ein erstes Gehäuse 15 zum Halten eines als Betätigungs- und/oder Anzeigeeinrichtung ausgebildeten Funktionsmoduls dargestellt. An dem Gehäuse 15 sind Laschen 16, 16', 16" vorgesehen, welche jeweils mit einem Halteelement 3 der erfindungsgemäßen Halteanordnung befestigt werden. Dazu wird jede Lasche 16, 16', 16" mit dem freien Ende des Anschraubdoms 7 des jeweiligen Halteelements 3 in Anlage gebracht, sodass eine nicht weiter dargestellte Schraube in das Innengewinde 8 des Anschraubdoms 7 eingeschraubt werden kann. Somit ist jede Lasche 16, 16', 16" an dem Anschraubdom 7 des zugeordneten Halteelements 3 der erfindungsgemäßen Halteanordnung befestigt ist.

In Figur 5 ist eine zweite Ausführungsform eines Gehäuses 15' dargestellt. Das Gehäuse 15' wird mit zwei Halteelementen 3 der erfindungsgemäßen Halteanordnung an der Unterseite 2 der Kochfeldplatte eines Gargerätes befestigt. Bei dieser Art der Befestigung wird die erste Rastverbindung an dem Profilelement 9 des Halteelements 3 verwendet. Das Gehäuse 15' weist an seinen schmalen Seitenwänden jeweils ein elastisches Rastschenkelpaar 17, 17' auf. Jedes Rastschenkelpaar 17, 17' umfasst zwei symmetrisch zueinander angeordnete Rastschenkel. Die Rastschenkel sind im befestigten Zustand des Gehäuses 15' an den korrespondierenden Raststufen 11, 11' verrastet.

Figur 6 zeigt eine Seitenansicht des in Figur 5 dargestellten Gehäuses 15', welches mit zwei Halteelementen 3 der erfindungsgemäßen Halteanordnung an der Unterseite 2 der Kochfeldplatte 1 des Gargerätes befestigt ist.

Figur 7 zeigt eine weitere mögliche Ausführung eines Gehäuses 15" zum Aufnehmen eines Funktionsmoduls. Bei diesem Ausführungsbeispiel ist das Gehäuse 15" wieder über eine Schraubverbindung mit dem Halteelement 3 der erfindungsgemäßen Halteanordnung befestigt. Dazu weist das Gehäuse 15" eine Lasche 16"' auf, die an das Gehäuse 15" angeformt ist. Mit der Lasche 16'" wird das Gehäuse 15" an den Anschraubdom 7 des Halteelements 3 mittels einer nicht weiter dargestellten Schraube angeschraubt.

### Bezugszeichen

- 1: Kochfeldplatte
- 2: Unterseite
- 3: Halteelement
- 4: Grundkörper
- 5: Unterseite des Grundkörpers
- 6: Abstandsnoppen
- 7: Anschraubdom
- 8: Innengewinde
- 9: Profilelement
- 10,10': Vörsprung
- 11,11': Raststufe
- 12,12': Anlagefläche
- 13,13': Abwinklung
- 14,14': Ausnehmung
- 15,15',15": Gehäuse
- 16,16',16": Lasche
- 17,17': Rastschenkelpaar

## Patentansprüche

1. Halteanordnung für eine Kochfeldplatte (1) zum Halten von zumindest einem Funktionsmodul (15, 15', 15") an der Unterseite (2) der Kochfeldplatte (1), mit zumindest einem mit der Unterseite (2) der Kochfeldplatte (1) verbindbaren Halteelement (3), welches einen ersten Halterungsbereich (7) zur Halterung eines ersten Funktionsmoduls (15) aufweist, **dadurch gekennzeichnet, dass** das Halteelement (3) zumindest einen zweiten Halterungsbereich (10, 13) zur Halterung eines zweiten, zum ersten Funktionsmodul (15) unterschiedlichen Funktionsmoduls (15', 15") aufweist.

2. Halteanordnung nach Anspruch 1, **dadurch gekennzeichnet, dass** die Halterungsbereiche (7, 10, 13) des zumindest einen Halteelements (3) unterschiedliche Befestigungsarten bzw. Halterungsarten realisieren.

3. Halteanordnung nach Anspruch 1 oder 2, **dadurch gekennzeichnet, dass** das zumindest eine Halteelement (3) einen etwa plattenförmigen Grundkörper (4) aufweist, an dem die Halterungsbereiche vorgesehen sind.

4. Halteanordnung nach einem der vorangehenden Ansprüche, **dadurch gekennzeichnet, dass** das jeweils zu befestigende Funktionsmodul ein das Funktionsmodul aufnehmendes Gehäuse (15, 15', 15") umfasst.

5. Halteanordnung nach einem der vorangehenden Ansprüche, **dadurch gekennzeichnet, dass** der erste Halterungsbereich (7) eine Schraubverbindung als Befestigungsart zwischen dem Halteelement (3) und dem zu befestigenden Funktionsmodul realisiert.

6. Halteanordnung nach Anspruch 5, **dadurch gekennzeichnet, dass** der erste Halterungsbereich (7) einen auf dem Grundkörper (4) angeordneten Dom (7) umfasst.

7. Halteanordnung nach Anspruch 6, **dadurch gekennzeichnet, dass** der Dom (7) eine Bohrung mit einem Innengewinde (8) aufweist.

8. Halteanordnung nach Anspruch 6 oder 7, **dadurch gekennzeichnet, dass** das Gehäuse (15, 15") des zu befestigenden Funktionsmodul zumindest eine mit dem Dom (7) korrespondierende Lasche (16, 16', 16", 16"') aufweist, welche mittels einer Schraube an dem Dom (7) des zumindest einen Halteelements (3) anschraubbar ist.

9. Halteanordnung nach einem der vorangehenden Ansprüche, **dadurch gekennzeichnet, dass** der zweite Halterungsbereich (10) als erste Rastverbindung an dem zumindest einen Halteelement (3) ausgebildet ist.

10. Halteanordnung nach Anspruch 9, **dadurch gekennzeichnet, dass** der zweite Halterungsbereich (10) ein mit einem Ende an dem Grundkörper (4) verbundenes Profilelement (9) umfasst.

11. Halteanordnung nach Anspruch 10, **dadurch gekennzeichnet, dass** das freie Ende des Profilelements (9) zwei Vorsprünge (10, 10') als Raststufe (11, 11') umfasst.

12. Halteanordnung nach Anspruch 11, **dadurch gekennzeichnet, dass** das Gehäuse (15') des zu befestigenden Funktionsmodul zumindest ein elastisches Rastschenkelpaar (17, 17') aufweist, welches im befestigten Zustand des Funktionsmoduls an den korrespondierenden Raststufen (11, 11') verrastet ist.

13. Halteanordnung nach einem der Ansprüche 9 bis 12, **dadurch gekennzeichnet, dass** an dem Profilelement zumindest eine Anlagefläche (12, 12') für das zu befestigende Funktionsmodul vorgesehen ist.

14. Halteanordnung nach einem der Ansprüche, **dadurch gekennzeichnet, dass** der dritte Halterungsbereich (13) als zweite Rastverbindung ausgebildet ist.

15. Halteanordnung nach Anspruch 14, **dadurch gekennzeichnet, dass** die zweite Rastverbindung zwei an das Profilelement (3) geformte Abwinklungen (13, 13') umfasst.

16. Halteanordnung nach Anspruch 15, **dadurch gekennzeichnet, dass** das freie Ende jeder Abwinklung (13, 13') an der dem Profilelement (3) zugewandten Seite eine Ausnehmung (14, 14') aufweist.

17. Halteanordnung nach Anspruch 16, **dadurch gekennzeichnet, dass** an dem Gehäuse (15') des zu befestigenden Funktionsmoduls ein mit den Ausnehmungen (14, 14') korrespondierendes Rastelementepaar vorgesehen ist.

18. Halteanordnung nach einem der Ansprüche 3 bis 17, **dadurch gekennzeichnet, dass** die der Unterseite (2) der Kochfeldplatte (1) zugewandte Unterseite (5) des Grundkörpers (4) als Klebefläche zum Verbinden mit der Unterseite (2) der Kochfeldplatte (1) ausgebildet ist.

19. Halteanordnung nach einem der Ansprüche 3 bis 18, **dadurch gekennzeichnet, dass** an der der Unterseite (2) der Kochfeldplatte (1) zugewandte Unterseite (5) des Grundkörpers (4) mehrere Abstandsnoppen (6) angeordnet sind.

## Claims

1. Holding arrangement for a hob plate (1) for holding at least one function module (15, 15', 15") on the underside (2) of the hob plate (1), having at least one holding element (3), which can be connected to the underside (2) of the hob plate (1) and has a first support region (7) for supporting a first function module (15), **characterised in that** the holding element (3) has at least a second support region (10, 13) for supporting a second function module (15', 15"), which is different from the first function module (15).

2. Holding arrangement according to claim 1, **characterised in that** the support regions (7, 10, 13) of the at least one holding element (3) implement different types of fastening or types of support.

3. Holding arrangement according to claim 1 or 2, **characterised in that** the at least one holding element (3) has an approximately plate-shaped base body (4), on which the support regions are provided.

4. Holding arrangement according to one of the preceding claims, **characterised in that** the function module to be fastened in each instance comprises a housing (15, 15', 15"), which receives the function module.

5. Holding arrangement according to one of the preceding claims, **characterised in that** the first support region (7) implements a screw connection as the type of fastening between the holding element (3) and the function module to be fastened.

6. Holding arrangement according to claim 5, **characterised in that** the first support region (7) comprises a dome (7) disposed on the base body (4).

7. Holding arrangement according to claim 6, **characterised in that** the dome (7) has a hole with an internal thread (8).

8. Holding arrangement according to claim 6 or 7, **characterised in that** the housing (15, 15") of the function module to be fastened has at least one tab (16, 16', 16", 16"') corresponding to the dome (7), which can be screwed to the dome (7) of the at least one holding element (3) by means of a screw.

9. Holding arrangement according to one of the preceding claims, **characterised in that** the second support region (10) is configured as a first latching connection on the at least one holding element (3).

10. Holding arrangement according to claim 9, **characterised in that** the second supports region (10) comprises a profile element (9) connected by one end to the base body (4).

11. Holding arrangement according to claim 10, **characterised in that** the free end of the profile element (9) comprises two projections (10, 10') as latching stages (11, 11').

12. Holding arrangement according to claim 11, **characterised in that** the housing (15') of the function module to be fastened has at least one elastic latching arm pair (17, 17'), which is latched to the corresponding latching stages (11, 11') when the function module is in the fastened state.

13. Holding arrangement according to one of claims 9 to 12, **characterised in that** at least one bearing surface (12, 12') for the function module to be fastened is provided on the profile element.

14. Holding arrangement according to one of the claims, **characterised in that** the third support region (13) is configured as a second latching connection.

15. Holding arrangement according to claim 14, **characterised in that** the second latching connection comprises two angled sections (13, 13') moulded onto the profile element (3).

16. Holding arrangement according to claim 15, **characterised in that** the free end of each angled section (13, 13') has a recess (14, 14') on the side facing the profile element (3).

17. Holding arrangement according to claim 16, **characterised in that** a latching element pair corresponding to the recesses (14, 14') is provided on the housing (15') of the function module to be fastened.

18. Holding arrangement according to one of claims 3 to 17, **characterised in that** the underside (5) of the base body (4) facing the underside (2) of the hob plate (1) is configured as a bonding surface for connection to the underside (2) of the hob plate (1).

19. Holding arrangement according to one of claims 3 to 18, **characterised in that** a number of spacer studs (6) are disposed on the underside (5) of the base body (4) facing the underside (2) of the hob plate (1).

## Revendications

1. Dispositif de maintien pour une plaque de cuisson (1) destiné à maintenir au moins un module de fonctionnement (15, 15', 15") sur le côté inférieur (2) de la plaque de cuisson (1), comprenant au moins un élément de maintien (3) raccordable au côté inférieur (2) de la plaque de cuisson (1), lequel élément de maintien présente une première zone de maintien (7) pour le maintien d'un premier module de fonctionnement (15), **caractérisé en ce que** l'élément de maintien (3) présente au moins une deuxième zone de maintien (10, 13) pour le maintien d'un deuxième module de fonctionnement (15', 15") différent du premier module de fonctionnement (15).

2. Dispositif de maintien selon la revendication 1, **caractérisé en ce que** les zones de maintien (7, 10, 13) de l'au moins un élément de maintien (3) réalisent différents types de fixation resp. différents types de maintien.

3. Dispositif de maintien selon la revendication 1 ou 2, **caractérisé en ce que** l'au moins un élément de maintien (3) présente un corps de base (4) à peu près en forme de plaque, sur lequel sont ménagées les zones de maintien.

4. Dispositif de maintien selon l'une quelconque des revendications précédentes, **caractérisé en ce que** le module de fonctionnement respectif à fixer comprend un boîtier (15, 15', 15") logeant le module de fonctionnement.

5. Dispositif de maintien selon l'une quelconque des revendications précédentes, **caractérisé en ce que** la première zone de maintien (7) réalise un assemblage par vis en tant que type de fixation entre l'élément de maintien (3) et le module de fonctionnement à fixer.

6. Dispositif de maintien selon la revendication 5, **caractérisé en ce que** la première zone de maintien (7) comprend un dôme (7) disposé sur le corps de base (4).

7. Dispositif de maintien selon la revendication 6, **caractérisé en ce que** le dôme (7) présente un trou à filet intérieur (8).

8. Dispositif de maintien selon la revendication 6 ou 7, **caractérisé en ce que** le boîtier (15, 15") du module de fonctionnement à fixer présente au moins une languette (16, 16', 16", 16"') correspondant au dôme (7), laquelle peut être vissée sur le dôme (7) de l'au moins un élément de maintien (3) au moyen d'une vis.

9. Dispositif de maintien selon l'une quelconque des revendications précédentes, **caractérisé en ce que** la deuxième zone de maintien (10) est réalisée comme première liaison d'enclenchement sur l'au moins un élément de maintien (3).

10. Dispositif de maintien selon la revendication 9, **caractérisé en ce que** la deuxième zone de maintien (10) comprend un élément profilé (9) relié au corps de base (4) par une extrémité.

11. Dispositif de maintien selon la revendication 10, **caractérisé en ce que** l'extrémité libre de l'élément profilé (9) comprend deux saillies (10, 10') en tant que gradin d'enclenchement (11, 11').

12. Dispositif de maintien selon la revendication 11, **caractérisé en ce que** le boîtier (15') du module de fonctionnement à fixer présente au moins une paire de montants d'enclenchement élastiques (17, 17'), laquelle paire de montants, à l'état fixé du module de fonctionnement, est enclenchée sur les gradins d'enclenchement correspondants (11, 11').

13. Dispositif de maintien selon l'une quelconque des revendications 9 à 12, **caractérisé en ce qu'**au moins une surface d'application (12, 12') est ménagée sur l'élément profilé pour le module de fonctionnement à fixer.

14. Dispositif de maintien selon l'une quelconque des revendications, **caractérisé en ce que** la troisième zone de maintien (13) est réalisée comme deuxième liaison d'enclenchement.

15. Dispositif de maintien selon la revendication 14, **caractérisé en ce que** la deuxième liaison d'enclenchement comprend deux parties angulaires (13, 13') formées sur l'élément profilé (3).

16. Dispositif de maintien selon la revendication 15, **caractérisé en ce que** l'extrémité libre de chaque partie angulaire (13, 13') présente un évidement (14, 14') sur le côté tourné vers l'élément profilé (3).

17. Dispositif de maintien selon la revendication 16, **caractérisé en ce qu'**une paire d'éléments d'enclenchement correspondant aux évidements (14, 14') est ménagée sur le boîtier (15') du module de fonctionnement à fixer.

18. Dispositif de maintien selon l'une quelconque des revendications 3 à 17, **caractérisé en ce que** le côté inférieur (5) du corps de base (4), tourné vers le côté inférieur (2) de la plaque de cuisson (1), est réalisé comme surface de collement pour la liaison avec le côté inférieur (2) de la plaque de cuisson (1).

19. Dispositif de maintien selon l'une quelconque des revendications 3 à 18, **caractérisé en ce que** plusieurs nopes d'espacement (6) sont disposées sur le côté inférieur (5) du corps de base (4), tourné vers le côté inférieur (2) de la plaque de cuisson (1).
